# EUROPÄISCHE PATENTSCHRIFT

(11) **EP 0 821 930 B1**
(45) Veröffentlichungstag und Bekanntmachung des Hinweises auf die Patenterteilung: **11.10.2000**
(21) Anmeldenummer: 97112497.9
(22) Anmeldetag: 22.07.1997
(51) Int. Cl.: A61H 19/00

(54) **Vorrichtung zur Änderung der Funktionalität eines Massagestabes**
Device for changing the functionality of a vibrator
Dispositif pour modifier la fonctionnalité d'un vibromasseur

(30) Priorität: 30.07.1996 DE 19630649
(43) Veröffentlichungstag der Anmeldung: 04.02.1998
(73) Patentinhaber: Condomi Gothe & Partner GmbH, 50762 Köln (DE)
(72) Erfinder: Gothe, Oliver, 50672 Köln (DE); Dills, Michael, 44867 Bochum (DE)
(74) Vertreter: Springorum, Harald, Dr.

(56) Entgegenhaltungen:
- EP-A- 0 472 965
- EP-A- 0 515 851
- WO-A-93/12836
- DE-A- 4 306 670
- GB-A- 2 299 028

## Beschreibung

Die Erfindung betrifft eine Vorrichtung zur Änderung der Funktionalität eines Massagestabes. Eine derartige Vorrichtung dient der Änderung der Funktionalität eines Massagestabs (Vibrators) im täglichen Gebrauch.

Bekannt sind Massagestäbe sogenannte Vibratoren, die der Intimmassage und sexuellen Stimulierung, insbesondere des weiblichen menschlichen Körpers dienen.

Auch sind Lösungen bekannt, die die Funktionalität derartiger Geräte in ihrem primären Verwendungsbereich, also der sexuellen Stimulation zu erweitern oder zu verbessern suchen.

So betrifft etwa die EP 0 472 965 A1 einen solchen Massagestab, der die Massagewirkung durch eine weitere Drehbewegung zu verbessern sucht.

Die DE 43 06 670 A1 beschreibt einen Vibrator, der auch den Hörsinn des Menschen anspricht, indem er während des Betriebes Schallwellen im hörbaren Bereich erzeugt.

Schließlich ist aus der EP 0 515 851 A1 ist ein Phallusersatz als ein, einem Massagestab verwandtes Gerät bekannt, der auf einem Träger leicht auswechselbar angeordnet ist, was eine schnelle Verfügbarkeit der gerade benötigten Ausführungsform eines Phallusersatzes gewährleisten soll.

Wie bereits eingangs erwähnt betreffen all diese Ausführungen nach dem vorstehend angeführten Stand der Technik die Verbesserung oder Erweiterung vier Funktionalität der Massagestäbe im Hinblick auf ihren primären Einsatz als sexuelles Stimulanzmittel, nicht jedoch ihre weitergehende Funktionalität etwa im Hinblick auf ihre zweckmäßige Deponierung.

Vibratoren sind aus physiognomischen Gründen in der Regel stabförmig ausgebildet, so wie an einem Ende meist in einer stumpfen Rundung zulaufend und am anderen Ende abgeflacht. Derartige Massagestäbe sind i.d.R. nur zu eingangs erwähnten Zwecken zu verwenden und aufgrund ihrer äußeren Form darüber hinaus für den Fall ihres Nichtgebrauchs schwer zu deponieren, da sie zum Verrollen und, falls erhöht deponiert, infolge dessen zum Hinabfallen neigen.

Der Erfindung liegt daher die Aufgabe zugrunde, eine Vorrichtung anzugeben, die die Deponierung von Vibratoren weiter verbessert, wobei sie insbesondere ein Verrollen längs liegender Massagestäbe verhindern soll.

Diese Aufgabe wird durch eine Vorrichtung aus mindestens zwei voneinander lösbaren Teilen gelöst, von denen ein Teil einen Massagestab (Vibrator) (4) darstellt und mindestens ein anderes Teil vorhanden ist, wobei dieses andere Teil oder diese anderen Teile mit dem Massagestab (4) zumindest in Teilen formschlüssig zusammengefügt werden und dieses andere Teil oder diese anderen Teile eine Schutzumhüllung (2) bildet oder bilden, deren äußere Hülle derart, vorzugsweise mittels herausragender Teile (3), ausgebildet ist, daß der Massagestab (4) nach dem Zusammenfügen mit der Schutzumhüllung (2) im längs hingelegten Zustand gegen ein Verrollen gesichert ist.

Dabei kann die Schutzumhüllung starr oder auch flexibel, vorzugsweise als Folie ausgeführt sein.

Eine besonders bevorzugte Ausführungsform nach der vorliegenden Erfindung ist dadurch gekennzeichnet, daß als Schutzumhüllung die Imitation der äußeren Hülle einer teilweise geschälten Banane gewählt wird, wobei der Massagestab nach dem Zusammenfügen mit der Schutzumhüllung den Eindruck einer teilweise geschälten Banane vermittelt und durch die Imitation der nach außen gelegten Schalenstücke im längs hingelegten Zustand gegen ein Verrollen gesichert ist.

Auch kann als Schutzumhüllung die Imitation eines Teils der äußeren Erscheinung eines Pinguins gewählt werden, wobei der Massagestab nach dem Zusammenfügen mit der Schutzumhüllung den Eindruck eines Pinguins vermittelt und durch die Imitation der außen gelegenen, vorspringenden Körperteile im längs hingelegten Zustand gegen ein Verrollen gesichert ist.

Eine weitere besonders bevorzugte Ausführungsform ist erfindungsgemäß dadurch gekennzeichnet, daß vom Massagestab unterschiedliche andere Teile der Vorrichtung vorhanden sind, die eine Schutzumhüllung darstellt bzw. darstellen, deren äußere Hülle derart mittels hierfür vorgesehener Teile, vorzugsweise Haken oder auch Ösen, so ausgebildet ist, daß der Massagestab nach dem Zusammenfügen an Teilen der Schutzumhüllung aufgehangen werden kann.

Dabei kann die Schutzumhüllung ebenfalls starr oder auch flexibel, vorzugsweise als Folie ausgeführt sein.

Eine bevorzugte Ausführungsform ist dabei dadurch gekennzeichnet, daß als Schutzumhüllung die Imitation der äußeren Hülle einer Kaktee gewählt wird, wobei der Massagestab nach dem Zusammenfügen mit der Schutzumhüllung den Eindruck einer solchen Kaktee vermittelt und durch die Imitation der nach außen ragenden Dornen, die so ausgebildet sind, daß sie sich in anderen Materialien verfangen können, eine Befestigungsmöglichkeit zum Aufhängen der Vorrichtung gegeben ist.

Eine weitere Ausführungsform der vorliegenden Erfindung ist dadurch gekennzeichnet, daß der Massagestab von innen beleuchtbar ist und eine zumindest teilweise transparente Hülle aufweist, wodurch die Vorrichtung im zusammengefügten Zustand als Leuchte verwendbar ist.

Ein Vorteil besteht darin, daß der Massagestab durch die vorliegende Erfindung zum einen vor dem Verrollen und Hinabfallen geschützt wird, gleichzeitig aber auch infolge dieser technischen Ergänzung die Möglichkeit einer ästhetisch ansprechenden äußeren Gestaltung besteht, die sogar so gewählt werden kann, daß eine Verfremdung des Massagestabes erreicht werden kann, die seine ursprüngliche Funktion nicht erkennbar werden läßt. Gleichermaßen ist so aber auch eine frivole Herausstellung dieser Funktion zu erzielen. Damit kann die Erfindung auf das unterschiedliche Empfinden von Produktabnehmern individuell durch ihre äußere Gestaltung angepaßt werden.

Ein weiterer Vorteil der Ausführungsformen der vorliegenden Erfindung, die von einer Schutzumhüllung Gebrauch machen, liegt in der hygienischen Schutzfunktion solcher Umhüllungen. Steht oder liegt der Massagestab frei, so besteht die Gefahr von Verunreinigungen, die insbesondere im Hinblick auf seine Verwendung im Intimbereich zu vermeiden sind. Dies leistet die Schutzumhüllung.

Darüber hinaus besteht ein weiterer wesentlicher Vorteil der Erfindung darin, daß der durch die Erfindung gegen Herabfallen geschützte Massagestab infolge solchen Fallens nicht mehr unwillkürlich in Funktion gesetzt werden kann, beispielsweise durch ein Fallen auf den meist am flachen Ende angebrachten Schalter, was dann, bei nicht rechtzeitiger Entdeckung in Erschöpfung der Batterien mündet, wodurch das Gerät dann im Bedarfsfalle nicht einsatzfähig ist. Auch dies verhindert die Erfindung und gewährleistet so eine größtmögliche Verfügbarkeit.

Im folgenden werden nicht einschränkend zu verstehende Ausführungsbeispiele anhand der Zeichnung besprochen. In dieser zeigen:
- Fig. 1: eine bevorzugte Ausführungsform der vorliegenden Erfindung in Form der Nachbildung einer Kaktee in Seitenansicht,
- Fig. 2: eine bevorzugte Ausführungsform der vorliegenden Erfindung in Form der Nachbildung einer Banane in Seitenansicht, und
- Fig. 3: eine bevorzugte Ausführungsform der vorliegenden Erfindung in Form der Nachbildung eines Pinguins in Seitenansicht.

Fig. 1 zeigt eine bevorzugte Ausführungsform der vorliegenden Erfindung in Form der Nachbildung einer Kaktee in Seitenansicht. Hier ist vom Massagestab selbst nur noch der untere Teil (1) zu sehen, alle anderen Bereiche werden von der Schutz umhüllung (2) abgedeckt. Die Schutzumhüllung (2) selbst ist hier so ausgebildet, daß sie den Eindruck einer Kakteenimitation erweckt. An der Schutzhülle (2) befinden sich Kakteendornenimitationen (3), die zum einen ein Verrollen der Vorrichtung im liegenden Zustand verhindern, zum andern aber auch dazu geeignet sind, die Vorrichtung hieran aufzuhängen. Dies wird vorzugsweise dadurch erreicht, daß als Material für die Dornenimitationen (3) ein Material gewählt wird, welches dazu neigt zu haften oder sich zu verfangen, wie etwa Klettenband.

Fig. 2 zeigt eine weitere bevorzugte Ausführungsform der vorliegenden Erfindung in Form der Nachbildung einer Banane in Seitenansicht. Hier ist vom Massagestab auch nur noch der untere Teil (1) zu sehen, alle anderen Bereiche werden von der Schutzumhüllung (2) abgedeckt. Die Schutzumhüllung (2) selbst ist hier so ausgebildet, daß sie den Eindruck einer Bananenimitation erweckt. An der Schutzhülle (2) befinden sich halb aufgeschlagene Bananenschalenimitationen (3), die ein Verrollen der Vorrichtung im liegenden Zustand verhindern.

Fig. 3 zeigt ebenfalls eine weitere bevorzugte Ausführungsform der vorliegenden Erfindung in Form der Nachbildung eines Pinguins in Seitenansicht. Hier sind vom Massagestab (4) bis auf das obere Stück noch große Teile zu sehen, nur Teile der Seitenbereiche (8) werden von der Schutzumhüllung (2) abgedeckt. Die Schutzumhüllung (2) selbst ist hier so ausgebildet, daß sie den Eindruck einer Pinguinimitation erweckt. An der Schutzhülle (2) befinden sich Imitationen der Restflügel des Pinguins (3), die ein Verrollen der Vorrichtung im liegenden Zustand verhindern.

## Patentansprüche

1. Vorrichtung aus mindestens zwei voneinander lösbaren Teilen, von denen ein Teil einen Massagestab (4) darstellt und mindestens ein anderes Teil vorhanden ist, wobei dieses andere Teil oder diese anderen Teile mit dem Massagestab (4) zumindest in Teilen formschlüssig zusammengefügt werden, wobei dieses andere Teil oder diese anderen Teile eine Schutzumhüllung (2) bildet oder bilden, deren äußere Hülle so ausgebildet ist, daß der Massagestab (4) nach dem Zusammenfügen mit der Schutzumhüllung (2) im längs hingelegten Zustand gegen ein Verrollen gesichert ist.

2. Vorrichtung nach Anspruch 1, dadurch gekennzeichnet, daß die Schutzumhüllung (2) so ausgebildet ist, daß sie herausragende Teile (3) aufweist, die den Massagestab (4) nach dem Zusammenfügen mit der Schutzumhüllung (2) im längs hingelegten Zustand gegen ein Verrollen sichern.

3. Vorrichtung nach Anspruch 1 oder 2, dadurch gekennzeichnet, daß die Schutzumhüllung (2) starr ausgeführt ist.

4. Vorrichtung nach Anspruch 1 oder 2, dadurch gekennzeichnet, daß die Schutzumhüllung (2) flexibel, vorzugsweise als Folie ausgeführt ist.

5. Vorrichtung nach Anspruch 2, 3 oder 4, dadurch gekennzeichnet, daß als Schutzumhüllung (2) die Imitation der äußeren Hülle einer teilweise geschälten Banane gewählt wird, wobei der Massagestab (4) nach dem Zusammenfügen mit der Schutzumhüllung (2) den Eindruck einer teilweise geschälten Banane vermittelt und durch die Imitation der nach außen gelegten Schalenstücke (3) im längs hingelegten Zustand gegen ein Verrollen gesichert ist.

6. Vorrichtung nach Anspruch 2, 3 oder 4, dadurch gekennzeichnet, daß als Schutzumhüllung (2) die Imitation eines Teils der äußeren Erscheinung eines Pinguins gewählt wird, wobei der Massagestab (4) nach dem Zusammenfügen mit der Schutzumhüllung (2) den Eindruck eines Pinguins vermittelt und durch die Imitation der außen gelegenen, vorspringenden Körperteile (3) im längs hingelegten Zustand gegen ein Verrollen gesichert ist.

7. Vorrichtung nach Anspruch 2, 3 oder 4, dadurch gekennzeichnet, daß die herausragenden Teile (3) der Schutzumhüllung (2) so ausgebildet sind, vorzugsweise als Haken, Ösen oder auch Klettenband, daß der Massagestab (4) nach dem Zusammenfügen mit der Schutzumhüllung (2) an den herausragenden Teilen (3) der Schutzumhüllung aufgehangen werden kann.

8. Vorrichtung nach Anspruch 7, dadurch gekennzeichnet, daß als Schutzumhüllung (2) die Imitation der äußeren Hülle einer Kaktee gewählt wird, wobei der Massagestab (4) nach dem Zusammenfügen mit der Schutzumhüllung den Eindruck einer solchen Kaktee vermittelt und durch die Imitation der nach außen ragenden Dornen (3), die so ausgebildet sind, daß sie sich in anderen Materialien verfangen können, eine Befestigungsmöglichkeit zum Aufhängen der Vorrichtung gegeben ist.

9. Vorrichtung nach Anspruch 1 bis 9, dadurch gekennzeichnet, daß der Massagestab (4) von innen beleuchtbar ist und eine zumindest teilweise transparente Hülle (6, 7) aufweist, wodurch die Vorrichtung im zusammengefügten Zustand als Leuchte verwendbar ist.

## Claims

1. Device consisting of at least two parts which are releasable from one another and of which one part forms a vibrator (4), there being at least one other part, this other part or these other parts being positively assembled together with the vibrator (4), at least in parts, this other part or these other parts forming a protective casing (2), the outer case of which is designed in such a way that the vibrator (4), after being assembled together with the protective casing (2), is protected against rolling about in the state in which it is put down lengthwise.

2. Device according to Claim 1, characterized in that the protective casing (2) is designed in such a way that it has projecting parts (3) which protect the vibrator (4), after assembly together with the protective casing (2), against rolling about in the state in which it is put down lengthwise.

3. Device according to Claim 1 or 2, characterized in that the protective casing (2) is designed to be rigid.

4. Device according to Claim 1 or 2, characterized in that the protective casing (2) is designed to be flexible, preferably as a film.

5. Device according to Claim 2, 3 or 4, characterized in that the protective casing (2) selected is the imitation of the outer skin of a partly peeled banana, the vibrator (4), after being assembled together with the protective casing (2), giving the impression of a partly peeled banana and being protected against rolling about, in the state in which it is put down lengthwise, as a result of the imitation of the pieces (3) of skin which are folded outwards.

6. Device according to Claim 2, 3 of 4, characterized in that the protective casing (2) selected is the imitation of part of the external appearance of a penguin, the vibrator (4), after being assembled together with the protective casing (2), giving the impression of a penguin and being protected against rolling about, in the state in which it is put down lengthwise, as a result of the imitation of the projecting body parts (3) located on the outside.

7. Device according to Claim 2, 3 or 4, characterized in that the projecting parts (3) of the protective casing (2) are designed, preferably as hooks, lugs or else a touch-and-close tape, in such a way that the vibrator (4), after being assembled together with the protective casing (2), can be hung up on the projecting parts (3) of the protective casing.

8. Device according to Claim 7, characterized in that the protective casing (2) selected is the imitation of the outer husk of a cactus, the vibrator (4), after being assembled together with the protective casing, giving the impression of such a cactus and affording a fastening possibility for hanging up the device as a result of the imitation of the outwardly projecting thorns (3) which are designed in such a way that they can catch in different materials.

9. Device according to Claims 1 to 9, characterized in that the vibrator (4) can be illuminated from inside and has an at least partially transparent case (6, 7), with the result that the device, when in the assembled state, can be used as a light.

## Revendications

1. Dispositif de au moins deux parties séparables de l'un de l'autre, dont une partie présente un vibromasseur (4) et qu'il existe au moins une autre partie, dans laquelle cette autre partie ou ces autres parties sont au moins en partie crabotément joint avec le vibromasseur (4), dans lequel cette autre partie ou ces autres parties réalise ou réalisent une enveloppe protéctive (2), dont leur enveloppe extérieure est construite ainsi que le vibromasseur (4) étant couché en long est assuré contre un déroulement après la jonction avec l'enveloppe protéctive (2).

2. Dispositif selon la revendication 1, caractérisé en ce que l'enveloppe protéctive (2) est construite ainsi qu'elle présente des parties saillantes (3), qui assurent le vibromasseur (4) étant couché en long contre un déroulement après la jonction avec l'enveloppe protéctive (2).

3. Dispositif selon la revendication 1 ou 2, caractérisé en ce que l'enveloppe protéctive (2) est réalisée raide.

4. Dispositif selon la revendication 1 ou 2, caractérisé en ce que l'enveloppe protéctive (2) est réalisée flexible, préférablement comme feuille.

5. Dispositif selon la revendication 2, 3 ou 4, caractérisé en ce que l'imitation de l'enveloppe extérieure d'une banane partiellement épluchée est choisie comme enveloppe protéctive (2), dans lequel le vibromasseur (4) donne l'impression d'une banane partiellement épluchée après la jonction avec l'enveloppe protéctive (2) et par l'imitation des morceaux de peau poser à l'extérieure (3), étant couché en long est assuré contre un déroulement.

6. Dispositif selon la revendication 2, 3 ou 4, caractérisé en ce que l'imitation d'une partie de l'apparence extérieure d'un pingouin est choisie comme enveloppe protéctive (2), dans lequel le vibromasseur (4) après la jonction avec l'enveloppe protéctive (2) donne l'impression d'un pingouin et par l'imitation des parties extérieures saillantes du corps (3), étant couché en long est assuré contre un déroulement.

7. Dispositif selon la revendication 2, 3 ou 4, caractérisé en ce que les parties saillantes (3) de l'enveloppe protéctive (2) sont construites ainsi, préférablement comme crochets, anneaux ou aussi bande Velcro que le vibromasseur (4) après la jonction avec l'enveloppe protéctive (2) peut être suspendu aux parties saillantes (3) de l'enveloppe protéctive.

8. Dispositif selon la revendication 7, caractérisé en ce que l'imitation de l'enveloppe extérieure d'un cactus est choisie comme enveloppe protéctive (2), dans lequel le vibromasseur (4) après la jonction avec l'enveloppe protéctive donne l'impression d'un tel cactus et par l'imitation des épines saillantes (3), qui sont construites ainsi qu'elles peuvent s'accrocher dans d'autres matériaux, une possibilité de fixation pour suspendre le dispositif est donnée.

9. Dispositif selon la revendication 1 jusqu'à 9, caractérisé en ce que le vibromasseur (4) est illuminable par l'intérieur et présente au moins partiellement une enveloppe transparente (6, 7), par laquelle le dispositif étant joint est utilisable comme lampe.
